# EUROPÄISCHE PATENTSCHRIFT

(11) **EP 0 080 028 B1**
(45) Veröffentlichungstag und Bekanntmachung des Hinweises auf die Patenterteilung: **21.11.1985**
(21) Anmeldenummer: 82107616.3
(22) Anmeldetag: 20.08.1982
(51) Int. Cl.: H01H 13/56

(54) **Druckschalter**
Push button switch
Interrupteur à bouton poussoir

(30) Priorität: 19.11.1981 DE 3145803
(43) Veröffentlichungstag der Anmeldung: 01.06.1983
(73) Patentinhaber: Priesemuth, Wolfgang, Dipl.-Ing., 25524 Itzehoe (DE)
(72) Erfinder: Priesemuth, Wolfgang, Dipl.-Ing., 25524 Itzehoe (DE)
(74) Vertreter: Schöning, Hans-Werner, Dipl.-Ing.

## Beschreibung

Die Erfindung betrifft einen Druckschalter mit im Gehäuseboden des Schaltergehäuses angeordneten stationären Schaltkontakten, einem mit äußerer Drucktaste versehenen, die beweglichen Schaltkontakte tragenden, entgegen einer Rückstellfeder im Schaltergehäuse axial beweglich geführten Betätigungskolben und einer zwischen Betätigungskolben und Schaltergehäuse wirkenden, aus Kulissenführung und Führungsstift bestehenden Rasteinrichtung, welche den Betätigungskolben nach einer ersten Betätigung in einer ersten Schaltstellung hält und ihn bei einer nachfolgenden Betätigung wieder zur Rückkehr in die Ruhestellung freigibt.

Solche Druckschalter sind bekannt aus den Druckschriften DE-A-23 08 771, 24 17 330 und 26 06 551. In Verbindung mit einer aus Kulisse und Stift bestehenden Rasteinrichtung sind zum Stand der Technik noch zu erwähnen GB-A-698 547 und FR-A-929 828.

Die beiden erstgenannten Druckschriften betreffen Druckschalter mit einer exzentrisch angeordneten Rasteinrichtung, die leicht zu Verklemmungen kommt. Die drittgenannte Druckschrift arbeitet mit einer in der Längsebene des Schalters angeordneten Kulissenführung, die zwar die Betätigungskräfte im wesentlichen auf die Mitte des Schalters zentriert, aber als zusätzliches Übertragungsglied einen Schwenkhebel benötigt, der auch wieder aus der axialen Mitte des Schalters herausbewegt werden muß. Nachteilig ist vor allem, daß die Rasteinrichtung innerhalb des Schaltergehäuses freiliegt, so daß es auch dort bei Eindringen von Schmutz in die Kulisse zu Störungen kommen kann.

Bei den Schalterausbildungen gemäß GB-A-698 547 und FR-A-929 828 wird ebenfalls von gezahnten Kreisringflächen und einem drehbar gelagerten Führungsstift Gebrauch gemacht. Nachteilig ist bei diesen vorbekannten Anordnungen, daß der drehbare Führungsstift zusätzlich zu seiner Drehbewegung auch bei jedem Schaltvorgang eine axiale Bewegung ausführen muß. Auf diese Weise ist die Gefahr einer Verklemmung besonders groß und eine fehlerhafte Kontaktgabe ist mehr als wahrscheinlich, da der in axialer und Umfangsrichtung bewegliche Führungsstift selbst ein leitendes Brückenstück bildet, welches die exzentrisch zur Schalterachse angeordneten festen Kontakte überbrücken muß.

Aufgabe der vorliegenden Erfindung ist die Schaffung eines verbesserten Druckschalters der einleitend genannten Art, bei dem die auf die Rasteinrichtung wirkenden Betätigungskräfte exakt axial angreifen und bei dem Kulissenführung und Führungsstift in sehr gedrungener Bauweise vollständig gekapselt angeordnet werden können.

Zur Lösung dieser Aufgabe wird erfindungsgemäß vorgeschlagen, einen Druckschalter der einleitend genannten Art so auszubilden, daß der Betätigungskolben eine innere zylindrische Ausnehmung enthält, in der mit geringem Abstand einander gegenüberliegende Kreisringflächen radial gerichtete Zähne unterschiedlicher Zahnhöhe aufweisen, die zusammen eine ringsumlaufende zick-zack-förmige Kulissenführungsbahn bilden, und daß ein in die zylindrische Ausnehmung eingreifender, zentrisch im Schaltergehäuse angeordneter Bolzen den sich diametral erstreckenden, drehbar aber axial unverschiebbar gelagerten Führungsstift trägt, dessen Enden in die Kulissenführungsbahn eingreifen.

Ausgestaltungen der Erfindung sind Gegenstände der abhängigen Ansprüche.

Nachfolgend wird anhand der Zeichnungen eine bevorzugte Ausführungsform eines erfindungsgemäßen Druckschalters näher erläutert. In den Zeichnungen zeigen :
Figur 1 einen vertikalen Längsschnitt durch den erfindungsgemäßen Druckschalter im ausgeschalteten Zustand,
Figur 2 eine Draufsicht auf den Druckschalter der Fig. 1 bei abgenommener Drucktaste,
Figur 3 eine Unteransicht zu Fig. 1,
Figur 4 einen vertikalen Längsschnitt durch den Druckschalter der Fig. 1 in einer um 90° gedrehten Ebene,
Figur 5 eine vergrößerte Einzelheit zu Fig. 4,
Figur 6 eine Draufsicht auf den unteren gezahnten Kulissenring gemäß der Schnittlinie VI-VI der Fig. 5,
Figur 7 eine Draufsicht auf den oberen gezahnten Kulissenring gemäß der Schnittlinie VII-VII der Fig. 5 und
Figur 8 eine von der Seite gesehene Abwicklung des Umfanges der Kulissenführung mit in Ausschaltstellung stehendem Führungsstift.

Der in den Zeichnungen dargestellte Druckschalter besteht aus einem prismatischen Schaltergehäuse 1 von im wesentlichen rechteckförmigem Querschnitt. Das Schaltergehäuse 1 ist an der Unterseite durch einen Gehäuseboden 2 verschlossen, so daß das komplette Gehäuse eine becherförmige Gestalt erhält. An zwei oder vier Stellen des Gehäuses sind an der Außenseite federnde Einschnapprasten 3 vorgesehen, die die Möglichkeit geben, den Druckschalter in eine entsprechende Armaturenwand einzusetzen, ohne daß es irgendwelcher Schraubverbindungen bedarf.

Am Gehäuseboden 2 des Schaltergehäuses ragen die für eine entsprechende Steckdose vorgesehenen messerförmigen Anschlüsse 4 hervor. Diese Anschlüsse 4 sind einteilig mit den im Inneren des Schaltergehäuses 1 vorgesehenen festen Kontakten 5 ausgebildet. Die (im Ausführungsbeispiel) acht Kontakte 5 liegen im Schaltergehäuse in Vierergruppen an gegenüberliegenden Gehäusewandungen. Die Kontakte 5 mit den Anschlüssen 4 sind, wie sich aus einem Vergleich der Fig. 1 und 3 ergibt, im Bereich des Gehäusebodens 2 abgekröpft, wodurch ihre sichere Lagerung begünstigt wird. Einen weiteren Halt erhalten die Kontakte 5 durch an den Gehäuseboden 2 angeordnete nach oben ragende Kunststoffteile, die in den Kontakten 5 vorgesehene Längsschlitze 8 auf der den beweglichen Kontakten zugewandten Seite durchdringen. Diese Längsschlitze 8 haben eine Länge, die etwa dem Schalterhub entspricht. Dadurch, daß die Längsschlitze 8 durchdringende Kunststoffmasse im oberen oder im unteren Bereich abgearbeitet oder nicht mitangespritzt wird, läßt sich erreichen, daß die nachfolgend noch zu beschreibenden beweglichen Kontakte entweder bei gedrücktem oder bei nicht gedrücktem Druckschalter eine leitende Verbindung herstellen oder nicht.

An der Unterseite des Gehäusebodens 2 befindet sich ein Führungszapfen 7 für die Steckdose und gegebenenfalls auch noch eine Ausnehmung. in die Schaltelemente, wie beispielsweise Widerstände und dergleichen eingelegt werden können.

Wie die Fig. 2 erkennen läßt, ist der Innenquerschnitt des Schaltergehäuses 1 rechteckförmig mit abgerundeten Ecken. Entsprechend dieser Konfiguration ist in das Schaltergehäuse 1 ein Betätigungskolben 9 eingesetzt, welcher fest mit einem Rechteckrohr 10 verbunden ist, das am Außenende eine Drucktaste 12 trägt. Zwischen dem Rechteckrohr 10 und der Drucktaste 12 befindet sich eine Einschnappverbindung 11, die die Möglichkeit gibt, die Drucktaste 12 auszutauschen oder zum Wechsel der Signallampe 25 abzunehmen.

Damit der Betätigungskolben 9 in axialer Richtung gut geführt und leicht beweglich ist, sind die kastenförmigen Wände des Rechteckrohres 10 an den Seitenflächen an der Stelle 31 ausgespart, so daß das Rechteckrohr 10 zusammen mit dem Betätigungskolben 9 nur in den abgerundeten Eckteilen 30 geführt ist.

Der Betätigungskolben 9 ist, wie Fig. zeigt, zweiteilig ausgebildet. Die bei der Montage fest zu verbindenden Ober- und Unterteile 13 und 14 begrenzen die innere zylindrische Ausnehmung 40, in der vollständig gekapselt die eigentliche Rastvorrichtung des Druckschalters untergebracht ist. In die Ausnehmung 40 ragt über eine Mittelöffnung 20 des unteren Betätigungskolbenteiles (Unterteil 14) ein im Gehäuseboden 2 des Schaltergehäuses 1 gelagerter Bolzen 21 hinein, der zugleich als Führung für eine Schraubendruckfeder 22 dient, die sich einerseits am Gehäuseboden 2 und andererseits an der Unterseite des Betätigungskolbenteiles (Unterteil 14) rings um den Bolzen 21 abstützt. Die Schraubendruckfeder 22 ist die eigentliche Rückstellfeder für den Druckschalter.

Im Inneren der Ausnehmung 40 trägt der Bolzen 21 einen sich diametral erstreckenden Führungsstift 23, der am Ende des Bolzens 21 axial unverschieblich aber drehbar gelagert ist. Dieser Führungsstift 23 arbeitet mit einer Kulissenführungsbahn 19 zusammen, die wie folgt erzeugt ist.

An der der Ausnehmung 40 zugewandten Innenseite des Unterteiles 14 des Betätigungskolbens 9 befindet sich die in Fig. dargestellte gezahnte Kreisringfläche 15. In entsprechender Weise trägt die Innenseite des Oberteils 13 des Betätigungskolbens 9 eine gezahnte Kreisringfläche 16. Die Zähne der unteren Kreisringfläche 15 haben paarweise unterschiedlich ausgestaltete Zähne, wobei - wie die Abwicklung gemäß Fig. 8 zeigt - die Zahngründe 17a tiefer liegen als die Zahngründe 17b. Wie aus Fig. 8 erkennbar, befindet sich der Druckschalter im Ausschaltzustand, wenn der Führungsstift 23 im tiefer gelegenen Zahngrund 17a liegt. Befindet sich der Führungsstift 23 in dem höher gelegenen Zahngrund 17b, befindet sich der Schalter in der Einschaltstellung.

Wie aus den Fig. 6 bis 8 erkennbar ist, haben die oberen und unteren Kreisringflächen 15 und 16 vier gezahnte Kreisringsegmente 41, 42, so daß bei einer vollständigen Umdrehung des Führungsstiftes 23 zweimal die Einschalt- und zweimal die Ausschaltstellung erreicht wird.

Damit der Führungsstift 23 beim Drücken der Drucktaste 12 eine Bewegung in Umfangsrichtung aufnimmt, ist die Verzahnung am Oberteil 13 des Betätigungskolbens so ausgebildet, daß diese entsprechend den höheren und niedrigeren Zahngründen vom Unterteil 14 Zähne 43a und 43b trägt, die unterschiedlich hoch sind und den unterschiedlichen hohen Zahngründen 17a und 17b am Unterteil 14 im wesentlichen gegenüberliegen.

Wird ausgehend von der Ausschaltstellung gemäß Fig. 8 der Betätigungskolben bei axial unbewegtich gehaltenem Führungsstift 23 gedrückt, wandert der letztere in der zick-zack-förmigen Kulissenführungsbahn 19 bezüglich der Fig. 8 nach rechts, um dann nach Überschreiten der benachbarten Zahnspitze nach Loslassen der Drucktaste weiter nach rechts zu wandern, bis er den Zahngrund 17b erreicht und dort verbleibt, um die Einschaltstellung zu fixieren.

Bei einer nachfolgenden Betätigung der Drucktaste 12 wandert der Führungsstift 23 bezüglich der Fig. 8 weiter nach rechts, um dann den nächsten tiefen Zahngrund 17a zu erreichen und erneut die Ausschaltstellung zu arretieren.

Wie die Zeichnungen erkennen lassen, sind an zwei gegenüberliegenden Längsseiten des Betätigungskolbens 9 die beweglichen Schaltkontakte 26 gelagert und dort an der Stelle 28 befestigt. Die freien Enden der beweglichen Kontakte 26 tragen an ihrem freien Ende Schleifbügel 27 zur Beaufschlagung der in koaxiler Ausrichtung angeordneten festen Kontakte 5. Je nach Ausfüllung der Längsschlitze 8 in den festen Kontakten 5 ergibt sich bei gedrückter oder auch ungedrückter Drucktaste 12 eine leitende Verbindung zwischen festem und beweglichem Kontakt. Die wahlweise zwischen den beweglichen Kontakten 26 vorgesehenen Verbindungsstege können dafür sorgen, daß zwei oder mehr der Anschlüsse 4 miteinander verbunden werden oder nicht. Je nach zugedachter Schaltfunktion können diese Stege 29 an beliebigen Stellen durchtrennt werden, damit der Schalter einer Mehrzahl von unabhängigen Schaltkreisen dienen kann.

Das Oberteil 13 des Betätigungskolbens 9 trägt die Fassung 24 für eine Signallampe 25, mit der ebenfalls über die vorerwähnte Kontaktanordnung der Schaltzustand des Druckschalters nach außen signalisiert werden kann. Zu diesem Zweck ist selbstverständlich die Drucktaste 12 mit einer entsprechenden Öffnung, einem durchscheinenden Mittelabschnitt oder dergleichen versehen.

## Patentansprüche

1. Druckschalter mit im Gehäuseboden (2) des Schaltergehäuses (1) angeordneten stationären Schaltkontakten (5), einem mit äußerer Drucktaste (12) versehenen, die beweglichen Schaltkontakte (26) tragenden, entgegen einer Rückstellfeder im Schaltergehäuse (1) axial beweglich geführten Betätigungskolben (9) und einer zwischen Betätigungskolben (9) und Schaltergehäuse (1) wirkenden, aus Kulissenführung und Führungsstift (23) bestehenden Rasteinrichtung, welche den Betätigungskolben (9) nach einer ersten Betätigung in einer ersten Schaltstellung hält und ihn bei einer nachfolgenden Betätigung wieder zur Rückkehr in die Ruhestellung freigibt, dadurch gekennzeichnet, daß der Betätigungskolben (9) eine innere zylindrische Ausnehmung (40) enthält, in der mit geringem Abstand einander gegenüberliegende Kreisringflächen (15, 16) radial gerichtete Zähne (43, 44) unterschiedlicher Zahnhöhe aufweisen, die zusammen eine ringsumlaufende zick-zackförmige Kulissenführungsbahn (19) bilden, und daß ein in die zylindrische Ausnehmung (40) eingreifender, zentrisch im Schaltergehäuse (1) angeordneter Bolzen (21) den sich diametral erstreckenden, drehbar aber axial unverschiebbar gelagerten Führungsstift (23) trägt, dessen Enden in die Kulissenführungsbahn (19) eingreifen.

2. Druckschalter nach Anspruch 1, dadurch gekennzeichnet, daß der den drehbar gelagerten Führungsstift (23) tragende Bolzen (21) am Gehäuseboden (2) angebracht ist und als Führung für eine Rückstellschraubenfeder (22) dient, die sich einerseits am Gehäuseboden (2) und andererseits an der Unterseite des Betätigungskolbens (9) abstützt.

3. Druckschalter nach Anspruch 1 oder 2, dadurch gekennzeichnet, daß das Schaltergehäuse (1) und der Betätigungskolben (9) einander angepaßte rechteckige Querschnitte mit angerundeten Ecken (30) haben und teleskopartig ineinander geführt sind.

4. Druckschalter nach Anspruch 3, dadurch gekennzeichnet, daß der Betätigungskolben (9) im Schaltergehäuse (1) lediglich im Bereich der vier abgerundeten Ecken (30) geführt ist.

5. Druckschalter nach einem der Ansprüche 1 bis 4, dadurch gekennzeichnet, daß das obere Ende des Betätigungskolbens (9) von einem die Drucktaste (12) tragenden Rohr (10) gebildet ist, welches eine Signallampe (25) umschließt.

6. Druckschalter nach Anspruch 5, dadurch gekennzeichnet, daß die Fassung (24) der Signallampe (25) fest mit der oberen Wand (13) des Betätigungskolbens (9) verbunden ist.

7. Druckschalter nach Anspruch 5 oder 6, dadurch gekennzeichnet, daß die Drucktaste (12) mindestens in ihrem Mittelteil durchscheinend ausgebildet ist.

8. Druckschalter nach einem der Ansprüche 5 bis 7, dadurch gekennzeichnet, daß die Drucktaste (12) lösbar mit dem oberen Ende des Rohres (10) verbunden ist.

9. Druckschalter nach einem der Ansprüche 1 bis 8, dadurch gekennzeichnet, daß die beweglichen Schaltkontakte (26) in zwei einander gegenüberliegenden Reihen längs der großen Querschnittsabmessung des Betätigungskolbens (9) angeordnet sind.

10. Druckschalter nach einem der Ansprüche 1 bis 9, dadurch gekennzeichnet, daß die Hinterenden der beweglichen Kontakte (26) formschlüssig in Längsschlitzen der Wandungen des Betätigungskolbens (9) ruhen und an ihren frei nach unten vorragenden Vorderenden zu Kontaktbügeln (27) ausgebildet sind, die die im Boden (2) des Schaltergehäuses (1) entsprechend angeordneten festen Kontakte (5) beaufschlagen.

11. Druckschalter nach einem der Ansprüche 1 bis 10, dadurch gekennzeichnet, daß die festen Kontakte (5) abgekröpft und im Bereich ihrer Abkröpfung (6) formschlüssig im Gehäuseboden (2) gelagert sind, wobei die Abkröpfungen (6) dafür sorgen, daß die unten am Gehäuseboden (2) vorragenden Anschlüsse (4) der Konfiguration einer zugehörigen Steckdose entsprechen.

12. Druckschalter nach einem der Ansprüche 1 bis 11, dadurch gekennzeichnet, daß die nach innen vorragenden Enden der festen Kontakte (5) mit einem Längsschlitz (8) versehen sind, dessen Länge in etwa dem maximalen Druckschalter-Hub entspricht, wobei diese Längsschlitze (8) je nach beabsichtigter Schaltfunktion im oberen Bereich oder im unteren Bereich von vorragender Isolierstoffmasse der Kontaktverankerung durchdrungen sind.

## Claims

1. A push-button switch having stationary switch contacts (5) disposed in the bottom (2) of the switch housing (1), an actuating piston (9) which is provided with an external push-button (12), carries the movable switch contacts (26) and is guided for axial movement in the switch housing (1) against a restoring spring, and a detent device which acts between actuating piston (9) and switch housing (1) and consists of a coulisse guide and guide pin (23) and which holds the actuating piston (9) in a first switch position after a first actuation and releases it again for return to the position of rest on a following actuation, characterised in that the actuating piston (9) contains an inner cylindrical recess (40) in which circular surfaces (15, 16) situated opposite one another with slight spacing, comprise radially directed teeth (43, 44) of different heights which together form an encircling zig-zag-shaped coulisse guideway (19), and that a pin (21) which engages in the cylindrical recess (40) and is disposed centrally in the switch housing (1) carries the guide pin (23) which extends diametrically and is mounted for rotation but held against axial displacement and the ends of which engage in the coulisse guideway (19).

2. A push-button switch according to claim 1, characterised in that the pin (21) carrying the rotatably mounted guide pin (23) is mounted on the bottom (2) of the housing and serves as a guide for a helical restoring spring (22) which is supported on the one hand on the bottom (2) of the housing and on the other hand at the underside of the actuating piston (9).

3. A push-button switch according to claim 1 or 2, characterised in that the switch housing (1) and the actuating piston (9) have rectangular cross- sections adapted to one another, with rounded corners (30), and are guided telescopically one inside the other.

4. A push-button switch according to claim 3, characterised in that the actuating piston (9) is guided in the switch housing (1) only in the region of the four rounded corners (30).

5. A push-button switch according to one of the claims 1 to 4, characterised in that the upper end of the actuating piston (9) is formed by a tube (10) which carries the push-button (12) and surrounds a signal lamp (25).

6. A push-button switch according to claim 5, characterised in that the socket (24) of the signal lamp (25) is rigidly connected to the upper wall (13) of the actuating piston (9).

7. A push-button switch according to claim 5 or 6, characterised in that the push-button (12) is made translucent, at least in its centre portion.

8. A push-button switch according to one of the claims 5 to 7, characterised in that the push-button (12) is detachably connected to the upper end of the tube (10).

9. A push-button switch according to one of the claims 1 to 8, characterised in that the movable switch contacts (26) are disposed in two rows situated opposite one another along the large cross-sectional dimension of the actuating piston (9).

10. A push-button switch according to one of the claims 1 to 9, characterised in that the rear ends of the movable contacts (26) rest positively in slots in the walls of the actuating piston (9) and are formed, at their free front ends projecting downwards, into contact bridges (27) which act on the fixed contacts (5) correspondingly disposed in the bottom (2) of the switch housing (1).

11. A push-button switch according to one of the claims 1 to 10, characterised in that the fixed contacts (5) are bent at an angle and are positively mounted in the bottom (2) of the housing in the region of their bend (6), the bends (6) ensuring that the terminals (4) projecting downwards at the bottom (2) of the housing correspond to the configuration of an associated socket.

12. A push-button switch according to one of the claims 1 to 11, characterised in that the inwardly projecting ends of the fixed contacts (5) are provided with a slot (8), the length of which corresponds substantially to the maximum stroke of the pressure switch, these slots (8) being penetrated by projecting insulating composition of the contact anchoring, in the upper region or in the lower region, according to the intended switching function.

## Revendications

1. Interrupteur à bouton-poussoir comportant des contacts distributeurs stationnaires (5) disposés dans le fond (2) du boîtier d'interrupteur (1), un piston d'actionnement (9) pourvu d'une touche extérieure de pression (12), portant le contact distributeur mobile (26), guidé dans un mouvement axial dans le boîtier d'interrupteur (1) en opposition à un ressort de rappel, et un dispositif d'arrêt agissant entre le piston d'actionnement (9) et le boîtier d'interrupteur (1), se composant d'un guide à coulisse et d'une tige de guidage (23), qui maintient le piston d'actionnement (9) après une première manoeuvre dans une première position de distribution et qui le libère lors d'une manœu- vre suivante pour revenir à nouveau dans la position de repos, caractérisé en ce que le piston d'actionnement (9) comporte un évidement cylindrique intérieur (40), dans lequel des surfaces annulaires (15, 16) placées l'une en regard de l'autre à une légère distance comportent des dents (43, 44) orientées radialement et de hauteurs différentes, qui forment ensemble une voie de guidage coulissant (19) placée sur la périphérie et en forme de zig-zag et en ce qu'une broche disposée au centre dans le boîtier d'interrupteur (1) et s'accrochant dans l'évidement cylindrique (40) porte la tige de guidage (23) s'étendant diamétralement et montée de façon tournante mais sans possibilité de translation axiale, et dont les extrémités s'accrochent dans la voie de guidage coulissant (19).

2. Interrupteur à bouton-poussoir selon la revendication 1, caractérisé en ce que la broche (21) portant la tige de guidage (23) montée de façon tournante est disposée sur le fond (2) du boîtier et sert de guide pour un ressort hélicoïdal de rappel (22), qui s'appuie d'un côté contre le fond du boîtier (2) et de l'autre côté contre le côté inférieur du piston d'actionnement (9).

3. Interrupteur à bouton-poussoir selon la revendication 1 ou 2, caractérisé en ce que le boîtier d'interrupteur (1) et le piston d'actionnement (9) ont des sections rectangulaires mutuellement adaptées et à coins arrondis (30) et sont guidés l'un dans l'autre de façon télescopique.

4. Interrupteur à bouton-poussoir selon la revendication 3, caractérisé en ce que le piston d'actionnement (9) est guidé dans le boîtier d'interrupteur (1) simplement dans la zone des quatre coins arrondis (30).

5. Interrupteur à bouton-poussoir selon une des revendications 1 à 4, caractérisé en ce que l'extrémité supérieure du piston d'actionnement (9) est constituée par un tube (10) portant la touche de pression (12) et entourant une lampe de signalisation (25).

6. Interrupteur à bouton-poussoir selon la revendication 5, caractérisé en ce que la monture (24) de la lampe de signalisation (25) est liée rigidement à la paroi supérieure (13) du piston d'actionnement (9).

7. Interrupteur à bouton-poussoir selon la revendication 5 ou 6, caractérisé en ce que la touche de pression (12) est réalisée transparente au moins dans sa partie centrale.

8. Interrupteur à bouton-poussoir selon une des revendications 5 à 7, caractérisé en ce que la touche de pression (12) est reliée de façon séparable à l'extrémité supérieure du tube (10).

9. Interrupteur à bouton-poussoir selon une des revendications 1 à 8, caractérisé en ce que les contacts distributeurs mobiles (26) sont disposés dans deux rangées placées l'une en regard de l'autre le long de grandes dimensions de section du piston d'actionnement (9).

10. Interrupteur à bouton-poussoir selon une des revendications 1 à 9, caractérisé en ce que les extrémités arrière des contacts mobiles (26) reposent avec conjugaison de formes dans des fentes longitudinales des parois du piston d'actionnement (9) et sont agencées à leurs extrémités avant, faisant saillie librement vers le bas, sous forme d'étriers de contact (27), qui viennent toucher des contacts fixes (5) disposés en correspondance dans le fond (2) du boîtier d'interrupteur (1).

11. Interrupteur à bouton-poussoir selon une des revendications 1 à 10, caractérisé en ce que les contacts fixes (5) sont incurvés et sont montés, dans la zone de leur incurvation (6), avec conjugaison de formes dans le fond de boîtier (2), les parties incurvées (6) faisant en sorte que les bornes (4) dépassant inférieurement du fond (2) du carter correspondent à la configuration d'une prise enfichable associée.

12. Interrupteur à bouton-poussoir selon une des revendications 1 à 11, caractérisé en ce que les extrémités, faisant saillie vers l'intérieur, des contacts fixes (5) sont pourvues d'une fente longitudinale (8) dont la longueur correspond à peu près à la course maximale de l'interrupteur, ces fentes longitudinales (8) étant traversées, dans une zone supérieure ou dans une zone inférieure suivant la fonction de commande envisagée, par une masse de matière isolante en saillie servant à l'ancrage des contacts.
